# FASCICULE DE BREVET EUROPEEN

(11) **EP 0 032 870 B1**
(45) Date de publication et mention de la délivrance du brevet: **08.10.1986**
(21) Numéro de dépôt: 81400081.6
(22) Date de dépôt: 21.01.1981
(51) Int. Cl.: H01H 71/50, H01H 71/52, H01H 71/58

(54) **Dispositif montable dans un bâti de commande du déplacement d'un bras et application de ce dispositif comme interrupteur**
Auf ein Gestell montierbares Gerät zum Steuern der Bewegung eines Armes und Anwendung dieses Gerätes als Schalter
Mechanism, mountable in a casing, for operating the displacement of a lever, and application of this mechanism as a circuit-breaker

(30) Priorité: 21.01.1980 FR 8001243
(43) Date de publication de la demande: 29.07.1981
(73) Titulaire: Marcoz, Alain Bernard Michel, F-75014 Paris (FR); Franck de Preaumont, Mireille Berthe Alice, F-91290 Arpajon (FR); Maury, Sylvie Claire Madeleine, F-92500 Rueil Malmaison (FR); Marcoz, Bruno Paul Claude, F-94170 Le Perreux sur Marne (FR)
(72) Inventeur: Marcoz, Jean Alphonse Eugène, décédé (FR)
(74) Mandataire: Weinstein, Zinovi

## Description

La présente invention a pour objet un dispositif, montable dans un bâti, de commande du déplacement d'un bras ainsi qu'une application de ce dispositif comme interrupteur.

On connaît par le document US-A-2 068 553 un dispositif disjoncteur à bouton-poussoir dont le mode de réalisation de la figure 6 comprend un dispositif de verrouillage non monobloc formé par deux lames 33, 34 articulées entre elles en 35, dont la deuxième lame 34 est montée pivotante par rapport à un axe de position fixe et ayant son extrémité libre, en position verrouillée, maintenu par un loquet 25 monté également pivotant sur un axe de position fixe et pouvant mis en rotation par la tige 29 du solénoïde 28. En outre, le bras 11 comporte une branche 32 définissant un profil de came 32' de forme particulière sur lequel vient rouler un galet 30 disposé à l'extrémité de l'élément de transmission 31 à laquelle est solidarisée la lame 33 du dispositif de verrouillage. L'élément de transmission 31 ne se déplace qu'entre deux positions, une première position représentée en traits pleins et une deuxième position représentée en pointillés à la figure 6 (voir aussi page 2, lignes 37 à 54).

D'autre part, le document US-A-3 171 928 décrit un interrupteur dont le dispositif de verrouillage 21 est monté rotatif sur un axe de position fixe 22 qui est le même que l'axe d'articulation de l'organe 20 relativement à l'élément de transmission 23 formé par deux pièces articulées entre elles (voir figure 1 et colonne 3, lignes 18 à 25 et 36 à 40). L'élément de transmission 23 se déplace en pratique entre trois positions distinctes non alignées qui sont représentées respectivement aux parties de gauche et de droite de la figure 1 et de la figure 2.

Selon ces dispositifs ou mécanismes connus jusqu'à présent forment interrupteur, le verrouillage des contacts se fait par l'intermédiaire d'un système bielle-manivelle comportant un grand nombre de pièces et dont le montage est difficile tout en étant bien entendu d'un coût relativement élevé à cause du nombre des pièces et de l'emploi d'une main-d'oeuvre importante.

La présente invention a donc pour but de remédier aux inconvénients précités en fournissant une solution selon laquelle le nombre de pièces est réduit et le montage aisé. De préférence, cette solution doit en outre présenter l'avantage d'occuper un volume plus faible que les dispositifs antérieurs.

En outre, la solution selon la présente invention doit être de préférence d'une grande adaptabilité en pouvant être applicable non seulement au verrouillage des contacts d'interrupteurs mais également à d'autres applications générales nécessitant le déplacement d'un élément mécanique tel qu'un bras.

Cette solution consiste selon la présente invention en un dispositif, montable dans un bâti, de commande du déplacement d'un bras entre au moins deux positions, une première position dite d'arrêt et une deuxième position dite de service, comprenant un organe, déplaçable en translation et/ou en rotation dans le plan de déplacement du bras entre au moins deux positions, une première position dite «hors fonctionnement», correspondant à ladite position d'arrêt du bras et une deuxième position dite «en fonctionnement» correspondant à ladite position de service du bras, de commande dudit bras par l'intermédiaire d'un élément de transmission prenant appui sur ledit bras de manière librement coulissante pour permettre le déplacement dudit élément de transmission le long dudit bras dans son plan de déplacement et entre trois positions distinctes avantageusement non alignées, une première position dite enclenchée pour laquelle ledit bras est dans ladite position de service, une deuxième position dite déclenchée et une troisième position dite de réenclenchement ou d'armement pour lesquelles deuxième et troisième positions ledit bras est dans ladite position d'arrêt: et un dispositif de verrouillage comprenant un élément allongé monobloc prenant appui, dans la position verrouillée, à une extrémité contre une butée d'arrêt tandis que l'autre extrémité coopère avec ledit élément de transmission, ledit dispositif de verrouillage étant déplaçable entre au moins deux positions, une première position dite «verrouillée», une deuxième position dite «déverrouillée» et reprenant par ailleurs sa position verrouillée lorsque l'élément de transmission est déplacé vers sa troisième position de réenclenchement, caractérisé en ce que l'extrémité de l'élément allongé monobloc opposée à l'extrémité prenant appui contre ladite butée d'arrêt est solidaire dudit élément de transmission.

Selon un mode de réalisation particulier, l'élément de transmission précité est constitué par l'une des deux extrémités d'une biellette dite de transmission dont l'autre extrémité coopère avec l'organe de commande. Avantageusement, l'extrémité de la biellette constituant l'élément de transmission prend appui par contact roulant ou glissant sur le bras précité tandis que l'autre extrémité coopérant avec l'organe de commande est articulée sur celui-ci.

Selon encore un autre mode de réalisation particulier, l'extrémité de l'élément allongé précité solidaire de l'élément de transmission est articulée sur ledit élément de transmission. La butée d'arrêt est fixe et est formée par un épaulement contre lequel vient buter l'extrémité correspondante de l'élément allongé.

Selon une variante, la butée d'arrêt précitée peut être mobile et dans ce cas le moyen de déclenchement automatique précité est avantageusement prévu pour agir sur la butée d'arrêt afin de déplacer ladite butée d'arrêt pour déverrouiller le dispositif de verrouillage.

Selon encore un autre mode de réalisation particulier, l'élément de transmission précité et le dispositif de verrouillage peuvent être réalisés en une seule pièce monobloc et, de préférence, l'élément de transmission, le dispositif de verrouillage et l'organe de commande peuvent également être réalisés en une seule pièce monobloc en simplifiant ainsi avantageusement considérablement la structure du dispositif.

Ce dispositif de commande est applicable comme interrupteur et de ce fait la présente invention concerne également une application du dispositif de commande précité comme interrupteur et dans ce cas le bras précité est électriquement conducteur et comprend à son extrémité libre un plot de contact coopérant dans la deuxième position de service précitée avec un élément de contact fixe comportant un plot de contact correspondant et électriquement conducteur.

Avantageusement, on peut disposer plusieurs dispositifs précités en parallèle sur un même circuit ou sur des circuits différents. Si plusieurs dispositifs sont disposés en parallèle, il est alors avantageusement prévu un moyen d'accouplement des organes de commande précités entre eux. Selon un mode de réalisation avantageux, un arbre pivotant unique est disposé près de l'extrémité de l'élément allongé de chaque dispositif précité opposée à celle solidaire de l'élément de transmission et comprend des prolongements associés auxdites extrémités et en nombre égal au nombre d'éléments allongés, susceptibles par un déplacement relatif des éléments allongés avec les butées d'arrêt avec lesquelles ils coopèrent, de rompre l'appui des éléments allongés contre les butées d'arrêt, ledit arbre pivotant étant pourvu d'une lamelle rigide dans l'axe de débattement ou de déclenchement de chaque élément allongé de manière que lorsqu'un élément allongé est déclenché, ledit élément allongé déclenché agit sur sa lamelle associée et entraîne le pivotement dudit arbre pivotant et des prolongements qui lui sont solidaires et qui provoquent à leur tour le déclenchement des autres dispositifs de verrouillage de manière à couper complètement le(s) circuit(s).

Ainsi, on peut constater que le dispositif selon la présente invention a un nombre réduit de pièces et que leur montage est aisé. En outre, il a l'avantage d'occuper un volume beaucoup plus faible que celui des dispositifs antérieurs. Egale- ment, l'adjonction d'un moyen de rappel, notamment élastique, tel qu'un ressort coopérant avec l'organe de commande, permet lorsque le dispositif de verrouillage est en position déverrouillée et que l'extrémité de la biellette constituant l'élément de transmission est rendue libre et ne transmet plus l'effort important de pression sur le bras de l'organe de commande, de permettre à l'élément de transmission de revenir à sa première position enclenchée en passant obligatoirement par la troisième position de réenclenchement pour laquelle le dispositif de verrouillage reprend sa position verrouillée ce qui rend possible ensuite l'amenée du bras dans la deuxième position de service permettant de réaliser la fermeture des contacts dans le cas de l'application comme interrupteur.

D'autre part, lors du déclenchement automatique du dispositif de verrouillage et de la libération du bras, la masse mobile de l'ensemble des pièces mise en mouvement est faible, ce qui permet dans l'application du dispositif selon la présente invention comme interrupteur une ouverture rapide du plot de contact mobile solidaire du bras en coupant ainsi le courant. Cette ouverture rapide des contacts est favorable à la coupure des courants importants.

Par ailleurs, le bras précité est avantageusement incliné par rapport à l'élément de transmission, où l'extrémité de la biellette pouvant le constituer, selon un angle d'inclinaison prédéterminé de sorte que la partie du bras coopérant avec l'élément de transmission et lui servant de chemin de roulement ou de glissement ait pour effet de faire rouler ou glisser l'élément de transmission sur le bras en cas de déclenchement du dispositif de verrouillage. En outre, lorsque le mécanisme de commande est dans la position de service tel que décrit ci-dessus, l'effort très important s'exerçant sur le bras se subdivise en deux composantes dont l'une s'exerce sur l'élément de transmission et l'autre correspond à la pression contrebalancée par le dispositif de verrouillage. De ce fait, en choisissant un angle d'inclinaison approprié, l'effort exercé sur le dispositif de verrouillage est suffisamment faible pour permettre, dans l'application du disppositif selon la présente invention comme interrupteur le déverrouillage du mécanisme grâce à un effort très faible à l'aide du moyen de déclenchement automatique qui peut être par exemple constitué par un déclencheur électromagnétique, ou une bilame métallique.

Par ailleurs, comme mentionné précédemment, le dispositif selon la présente invention permet un déplacement du bras précité entre chacune des première position d'arrêt et deuxième position de service précitées alors que le dispositif de verrouillage reste verrouillé. Cette disposition est avantageuse étant donné qu'elle évite toute usure prématurée du mécanisme de verrouillage.

En outre, comme mentionné précédemment lorsque le dispositif de la présente invention est appliqué comme interrupteur multipolaire à pôles parallèles, il permet de provoquer par un système simple le déverrouillage du dispositif de verrouillage de tous les pôles parallèles lorsque l'un des pôles voit le déverrouillage de son propre dispositif de déverrouillage.

D'autres buts, caractéristiques et avantages de la présente invention apparaîtront plus clairement à la lumière de la description explicative qui va suivre faite en référence aux dessins annexés représentant divers modes de réalisation actuellement préférés de la présente invention, ces modes étant représentés pour la forme d'application préférentielle consistant en une réalisation comme disjoncteur électrique automatique. Dans les dessins:

La figure 1 représente de manière schématique en coupe un premier mode de réalisation d'un dispositif de commande selon la présente invention, le bras étant dans la deuxième position précitée de service ou en position fermée, l'élément de transmission étant dans sa première position enclenchée tandis que le dispositif de verrouillage se trouve dans la position verrouillée.

La figure 2 représente le mode de réalisation de la figure 1 en position déverrouillée du mécanisme de verrouillage, le bras étant alors dans sa position d'arrêt et l'élément de transmission dans sa deuxième position déclenchée; dans les figures 1 et 2 l'organe de commande est dans la position en fonctionnement.
La figure 3 est une vue analogue à celles des figures 1 et 2 et représente le dispositif de la présente invention avec l'élément de transmission dans sa troisième position de réenclenchement juste avant que le dispositif de verrouillage ne reprenne sa position verrouillée représentée à la figure 1, l'organe de commande étant ramené dans sa position hors fonctionnement initiale.
La figure 4 représente plusieurs dispositifs selon la présente invention associés en parallèle pour former un interrupteur multipolaire.
La figure 4a représente une coupe au niveau d'une butée d'arrêt de l'un des dispositifs de la figure 4.
La figure 5 représente une autre variante du dispositif faisant l'objet des figures 1 à 4 selon laquelle l'organe de commande est constitué par un bouton-poussoir, le dessin représentant également seulement les deux positions enclenchée et de réenclenchement de l'élément de transmission pour une meilleure clarté du dessin.
La figure 6 représente encore un autre mode de réalisation représentant encore une variante du dispositif de verrouillage.
La figure 7 représente une autre variante de réalisation selon laquelle l'élément de transmission constitué par une extrémité d'une biellette et le dispositif de verrouillage sont réalisés en une pièce monobloc.
La figure 8 représente un autre mode de réalisation de la biellette et du dispositif de verrouillage selon la présente invention.
La figure 9 représente encore une autre variante de réalisation selon laquelle l'élément de transmission constitué par une extrémité d'une biellette, le dispositif de verrouillage et l'organe de commande sont réalisés en une seule pièce monobloc; et

Les figures 10 à 12 représentent encore un autre mode de réalisation d'un dispositif de commande selon la présente invention, la figure 10 représentant l'élément de transmission dans sa première position enclenchée, la figure 11 représentant l'élément de transmission dans sa deuxième position déclenchée et la figure 12 représentant l'élément de transmission dans sa troisième position de réenclenchement.

En référence aux dessins et plus particulièrement aux figures 1 à 3, on a représenté un dispositif, montable dans un bâti 1, de commande du déplacement d'un bras 2 entre au moins deux positions, une première position dite d'arrêt représentée aux figures 2 et 3 et une deuxième position dite de service, représentée à la figure 1, comprenant avantageusement un moyen de rappel 3 constitué dans l'exemple représenté par un ressort, dudit bras 2 vers la première position d'arrêt.

Selon la présente invention, ce dispositif comprend un organe 4 déplaçable en translation et/ou en rotation dans le plan de déplacement du bras, de commande du bras 2 par l'intermédiaire d'un élément de transmission 5, constitué avantageusement dans l'exemple représenté par l'extrémité 5b d'une biellette de transmission, prenant appui en 6 sur le bras 2 de manière librement coulissante pour permettre le déplacement de l'élément de transmission 5 le long du bras 2 et dans son plan de déplacement et entre au moins trois positions distinctes, avantageusement non alignées, une première position dite enclenchée représentée à la figure 1 pour laquelle le bras 2 est dans la position de service, une deuxième position dite déclenchée représentée à la figure 2 et une troisième position dite de réenclenchement ou d'armement représentée à la figure 3 pour lesquelles deuxième et troisième positions le bras 2 est dans la position d'arrêt. Ce dispositif de commande comprend en outre un dispositif de verrouillage 7 coopérant avec l'élément de transmission 5 en étant solidaire de celui-ci déplaçable entre au moins deux positions, une première position dite verrouillée autorisant le déplacement de l'élément de transmission 5 entre les première et troisième positions enclenchée et de réenclenchement mais empêchant l'élément de transmission de se déplacer vers sa deuxième position déclenchée par action sur l'organe de commande 4; et une deuxième position dite «déverrouillée» représentée à la figure 2 d'une part provoquant l'autorisation de déplacement dudit élément de transmission 5 vers sa deuxième position déclenchée, et d'autre part ne permettant audit élément de transmission de revenir à sa première position enclenchée qu'en passant obligatoirement par la troisième position de réenclenchement obtenue par le retour de l'organe de commande 4 à sa position hors fonctionnement représentée à la figure 3, ledit dispositif de verrouillage 7 reprenant par ailleurs sa position verrouillée lorsque l'élément de transmission est déplacé vers sa troisième position de réenclenchement comme on peut le voir clairement à partir de la figure 3.

Selon le mode de réalisation représenté aux figures 1 à 3, le dispositif selon la présente invention est appliqué comme interrupteur et dans ce cas le bras 2 est électriquement conducteur et comprend à son extrémité libre 2a un plot de contact 8 coopérant dans la deuxième position de service représentée à la figure 1 avec un élément de contact 9 fixe comportant un plot de contact 10 correspondant et électriquement conducteur.

Le dispositif selon la présente invention comprend avantageusement un moyen de déclenchement automatique MDA du dispositif de verrouillage 7 pour l'amener dans la position déclenchée représentée à la figure 2. Selon un mode de réalisation particulier, le dispositif de verrouillage 7 comprend un élément allongé 13 prenant appui, dans la position enclenchée de l'élément de transmission 5 représentée à la figure 1, à une extrémité 13a contre une butée d'arrêt 14 tandis que l'autre extrémité 13b est solidaire de l'élément de transmission 5.

Dans le cas d'application du dispositif comme interrupteur, le moyen de déclenchement automatique MDA est constitué de préférence par un déclencheur de type thermique, tel qu'une bilame, ou du type électromagnétique. Le déclencheur automatique MDA peut être valablement réalisé par tout moyen mécanique exerçant un effort sur l'extrémité 13a et qui provoquera le déclenchement du dispositif de verrouillage 7 lorsqu'un déplacement, une pression, une température ou une mesure d'une grandeur quelconque dépasseront une valeur prédéterminée.

Selon une autre caractéristique de ce dispositif selon la présente invention, l'extrémité 5b de la biellette constituant l'élément de transmission 5 prend appui par contact roulant ou glissant en 6 sur le bras 2 tandis que l'autre extrémité 5a coopérant avec l'organe de commande 4 est articulée en 11 sur l'organe de commande 4. Dans l'exemple représenté notamment aux figures 1 à 3, la biellette prend appui par contact roulant en comportant à son extrémité 5b constituant l'élément de transmission 5 une roulette 12 qui, dans l'application comme interrupteur, est avantageusement isolante.

On doit noter que selon une autre caractéristique de ce dispositif, le bras 2 est incliné par rapport à la biellette selon un angle d'inclinaison prédéterminé de manière que le bras forme un chemin de roulement ou de glissement pour l'élément de transmission 5 de la biellette de façon que l'élément de transmission 5 ait normalement tendance à rouler ou glisser sur le bras 2 en cas de verrouillage du dispositif de verrouillage 7 comme on peut le voir en comparant les positions des figures 1 et 2.

Selon une autre caractéristique de ce dispositif, le bras 2 est monté pivotant et coulissant à l'une 2b de ses extrémités 2a, 2b dans une encoche 16 réalisée dans le bâti 1, le moyen de rappel 3 du bras 2 repoussant le bras 2 vers le fond 17 de l'encoche 16 de façon à permettre ensuite l'ouverture des contacts lorsque l'élément de transmission 5 ne prend pas appui sur le bras 2 comme on le voit bien à partir des figures 1 et 2 notamment. On doit noter que cette caractéristique de construction est intéressante pour compenser les jeux de montage ou l'usure des contacts provoqués par la coupure du courant. On peut également noter que d'autres formes de bras de contact peuvent être réalisées. On peut citer par exemple une lame flexible élastique ou un pont de contact comme celui représenté à la figure 9 et qui sera décrit plus loin.

Par ailleurs, selon une autre caractéristique avantageuse, ce dispositif comprend en outre un moyen de rappel 18, notamment élastique, tel qu'un ressort, de l'organe de commande 4 dans la position initiale hors fonctionnement pour laquelle le bras 2 est dans la première position d'arrêt. Dans l'exemple représenté aux figures 1 à 3, notamment, l'organe de commande 4 est constitué par une manette montée pivotante sur un axe 20 de position fixe.

Selon encore une autre caractéristique de ce dispositif, l'extrémité 13b de l'élément allongé 13 solidaire de l'élément de transmission 5 est articulée en 21 sur l'élément de transmission 5.

Selon l'exemple représenté aux figures 1 à 3, la butée d'arrêt 14 est fixe et est formée par un épaulement 22 contre lequel vient buter l'extrémité correspondante 13a de l'élément allongé 13.

Par ailleurs, pour permettre un bon fonctionnement de ce dispositif, celui-ci comprend diverses butées 24, 25, 26, des moyens de guidage 27, 28 limitant et guidant le déplacement de chacune des pièces précitées du dispositif selon la présente invention. En outre, l'élément allongé 13 peut comporter avantageusement un prolongement 30 éventuellement élastique formant profil de came permettant par coopération avec l'une des butées et/ou l'un des moyens de guidage précités lors du déplacement de l'organe de commande 4 de la deuxième position de service précitée à la première position d'arrêt précitée de ramener l'extrémité opposée libre 13a de l'élément allongé 13 en position enclenchée comme on le voit bien à la figure 3. Le fonctionnement de ce dispositif représenté aux figures 1 à 3 est particulièrement simple et le suivant:

Le dispositif de verrouillage 7 étant verrouillé comme représenté à la figure 1, par déplacement de l'organe de commande 4 en position de fonctionnement représentée à la figure 1, l'élément de transmission 5 de la biellette de transmission, guidé par le dispositif de verrouillage 7, fait pivoter le bras 2 jusqu'à l'amener en position d'appui forcé contre l'élément de contact 9 en fermant le circuit de courant. On doit noter que dans cette position de service le point d'articulation 11 entre l'élément de transmission 5 et l'organe de commande 4 a dépassé la droite d passant par le point d'appui 6 de la biellette de transmission sur le bras 2 et par l'axe d'articulation 20 de l'organe de commande 4 ce qui permet de maintenir l'organe de commande 4 dans sa position de fonctionnement correspondant à la position de service du bras 2. Par ailleurs, on doit noter que le dispositif est à déclenchement libre étant donné que même lorsque l'organe de commande 4 est bloqué dans la position en fonctionnement représentée à la figure 1, on a la sécurité d'obtenir l'ouverture du circuit sous l'action prédéterminée du moyen de déclenchement automatique MDA car il se produit alors le soulèvement de l'extrémité 13a de l'élément allongé 13 et sous l'effet du moyen de rappel 3 du bras 2 le déplacement de l'élément de transmission 5 et donc de la biellette pour aboutir à la position déclenchée représentée à la figure 2 pour laquelle le circuit de courant est ouvert.

On obtient donc tous les avantages mentionnés précédemment dans la partie introductive de la description.

En référence à la figure 4, on a représenté plusieurs dispositifs des figures 1 à 3 disposés en parallèle pour former un interrupteur multipolaire. Ainsi, il est prévu avantageusement dans ce cas divers moyens d'accouplement tels que 32 des organes de commande 4 entre eux. En outre, avantageusement, un arbre 34 pivotant unique est disposé près de l'extrémité libre 13a de l'élément allongé 13 de chaque dispositif de verrouillage 7 opposée à celle 13b solidaire de l'élément de transmission 5 et comprend des prolongement 36 associés auxdites extrémités 13a en un nombre égal au nombre d'éléments allongés 13, susceptibles par un déplacement relatif des éléments allongés 13 avec les butées d'arrêt 14 avec lesquelles ils coopèrent, de rompre l'appui des éléments allongés 13 contre les butées d'arrêt 14. Par ailleurs, cet arbre pivotant 34 est pourvu d'une lamelle rigide 35 dans l'axe de débattement ou de déclenchement de chaque élément allongé 13 de manière que lorsqu'un élément allongé 13 est déclenché, ledit élément déclenché agit sur sa lamelle associée 35 et entraîne le pivotement de l'arbre pivotant 34 et des prolongements 36 qui lui sont solidaires et qui provoquent à leur tour le déclenchement des autres dispositifs de verrouillage 7 de manière à couper complètement le circuit. Dans l'exemple représenté à la figure 4a, les butées 14 sont fixes et les prolongements 36 de l'arbre 34 passent sous la butée fixe 14 voisine pour pouvoir rompre l'appui de chaque extrémité 13a de l'élément allongé 13 contre la butée d'arrêt 14.

Notamment, en référence à la figure 6, l'élément allongé 50 peut être monté pivotant selon un axe 51 de position fixe disposé en un point espacé de ses extrémités 50a et 50b de manière que son extrémité 50a opposée à celle 50b solidaire de l'élément de transmission 5 prenne appui en position verrouillée contre une butée 52 d'arrêt qui est dans l'exemple représenté mobile, comporte un épaulement 55 formant butée d'arrêt de l'élément 50 qui peut comporter par exemple un évidement correspondant 56, en position verrouillée. Dans ce cas, le moyen de déclenchement automatique MDA peut être avantageusement prévu pour actionner la butée d'arrêt 52 de façon à déverrouiller le dispositif de verrouillage 7. Selon une caractéristique particulière, l'extrémité 5b constituant l'élément de transmission 5 de la biellette peut être articulée de manière coulissante sur l'élément allongé 50 qui comprend à cet effet une rainure de coulissement 58. En traits fantômes est représentée la position de réenclenchement. Selon encore une autre variante de réalisation, représentée à la figure 5, l'organe de commande précité peut être constitué par un bouton-poussoir 60 déplaçable en translation dans une encoche 61 du bâti 1 et peut comporter à son extrémité 60a coopérant avec l'élément de transmission 5 deux épaulements 62, 63 formant saillie extérieurement disposés de part et d'autre de ladite extrémité 60a et de manière avantageusement symétrique, un épaulement 62 servant de point d'appui d'un moyen de rappel 64 de l'organe de commande dans la première position d'arrêt et l'autre épaulement 63 coopérant avec un évidement 65 correspondant du bâti 1 formant butée d'arrêt de l'organe de commande (bouton-poussoir 60) dans la deuxième position de service telle que représentée. On doit noter que la première position d'arrêt est représentée en traits fantômes. Par ailleurs, on prévoit une butée 66 sur laquelle prend appui l'élément de transmission 5 de la biellette de manière que lors du déverrouillage de l'élément allongé 13, sous l'effet du moyen de déclenchement automatique MDA, la butée 66 agisse sur l'élément de transmission 5 de manière à chasser l'épaulement 63 du bouton-poussoir 60 hors de l'évidement 65 et permettre ainsi la remontée du bouton-poussoir 60. Pour la fermeture du dispositif, la combinaison du moyen de rappel élastique 64, des moyens de guidage 28 et 66 et du prolongement 30 précité de l'élément allongé 13 permet d'amener l'élément allongé 13 en position verrouillée représentée en traits forts tout en amenant le bras 2 dans la deuxième position de service représentée en traits forts selon le principe de fonctionnement décrit pour les figures 1 à 4.

Une autre variante de réalisation est représentée à la figure 7. Dans ce cas, l'élément de transmission constitué par une extrémité de la biellette de transmission précitée et le dispositif de verrouillage précité sont réalisés en une seule pièce monobloc constituée par une barre ayant en un endroit espacé de ses extrémités 100a, 100b un coude 101 élastique constituant l'élément de transmission servant de point d'appui de l'ensemble 100 biellette-dispositif de verrouillage sur le bras 2. La position déclenchée et déverrouillée est représentée en pointillés tandis que la position de réenclenchement est représentée en traits fantômes. Selon encore un autre mode de réalisation particulier de la figure 9, l'élément de transmission précité est constitué par une extrémité de la biellette de transmission précitée, le dispositif de verrouillage et l'organe de commande peuvent être constitués par une seule pièce monobloc 70 constituée par une barre ayant en un endroit espacé de ses extrémités 70a, 70b un coude 71 élastique. Ainsi, on peut considérer que le coude 71 constitue l'élément de transmission, l'extrémité 70a de la pièce monobloc 70 constitue le dispositif de verrouillage, l'extrémité 70b constituant la biellette de transmission dont la partie extrême constitue l'organe de commande 70c formé par un bouton-poussoir déplaçable en translation dans le bâti 72. Le bouton-poussoir comprend avantageusement un épaulement 73 coopérant avec un profil correspondant 74 du bâti 72, un moyen de rappel élastique 75 étant avantageusement prévu pour repousser le bouton-poussoir de la pièce monobloc 70 vers la position de réenclenchement représentée en traits fantômes.

En référence à la figure 8, on a représenté un autre mode de réalisation selon lequel le bras 110 est monté en pont entre deux bords 111, 112 du bâti et comprend deux plots 113, 114 de contact avec deux éléments de contact correspondants 115, 116, respectivement. Le bras 110 est repoussé vers les bords 111, 112, sous l'effet d'un moyen de rappel élastique 117 tel qu'un ressort. Selon une caractéristique particulière de ce mode de réalisation, la biellette de transmission précitée peut comprendre un corps 118 creux dans lequel coulisse une tige 119 comportant une collerette 120 de retenue d'un ressort 121 tendant à repousser la tige 119 hors dudit corps creux 118. La collerette 120 sert également de butée de coulissement de la tige 119 dont l'extrémité libre 119a constitue en fait l'élément de transmission précité prenant appui sur ledit bras 110.

D'autre part, l'élément allongé précité du dispositif de verrouillage 7 peut être constitué avantageusement par une barre 125 coudée en 126 à un endroit espacé de ses extrémités de manière que le ressort 121 interne au corps creux 118 de la biellette de transmission compense avec le cou- dage élastique 126 l'action du moyen de rappel 117. On doit noter également dans ce cas que dans la position de service représentée en traits forts, l'articulation 11 du corps creux 118 à l'organe de commande 4 est située au-delà de la droite d passant par l'axe d'articulation 20 de l'organe de commande 4 et le point d'articulation 21 de la roulette 12. Dans ce cas, le ressort 121 permet d'exercer une pression sur les plots de contact 113, 114 afin de compenser leur usure étant donné qu'il agit à l'encontre du moyen de rappel 117. Ce mode de réalisation permet en outre une ouverture plus rapide des contacts. En référence aux figures 10 à 12, selon encore une autre variante de réalisation, l'organe de commande précité est constitué par un bouton-poussoir 200 déplaçable en translation dans une encoche 199 du bâti, lequel bouton-poussoir 200 comprend à son extrémité coopérant avec l'élément de transmission 201 précité une fente 202 que l'on voit bien à la figure 11 disposée sensiblement perpendiculairement à l'axe de translation X-X du bouton-poussoir 200. L'élément de transmission 201 est constitué par un axe de transmission logé dans la fente 202 et passant par ailleurs à travers une rainure 203 réalisée dans la masse du bras 2' et le long du bras 2' d'une distance prédéterminée. Le dispositif de verrouillage 204 comprend un élément allongé comprenant une partie 205 en forme de tige dont le déplacement est guidé entre deux séries de butées fixes 206, 207; 208, 209, la butée d'arrêt 210 précitée de l'extrémité de la partie 205 opposée à celle coopérant avec l'élément de transmission 201 est mobile et prévue actionnée par le moyen de déclenchement automatique MDA pour déverrouiller le dispositif de verrouillage 204.

Selon une caractéristique particulière, le dispositif de verrouillage 204 a son élément allongé qui comprend à son extrémité solidaire de l'élément de transmission 201 une partie 211 recourbée le long du bouton-poussoir 200 et comportant une saignée 212 dans laquelle pénètre l'élément de transmission, disposée principalement sensiblement parallèlement à l'axe X-X de translation du bouton-poussoir 200 et ayant un prolongement 212a de forme appropriée disposée généralement sensiblement perpendiculairement à l'axe de translation X-X.

Selon l'exemple représenté, le bouton-poussoir 200 comprend à son extrémité coopérant avec l'élément de transmission 201 une encoche centrale définissant deux joues d'extrémité au bouton-poussoir 200, la fente 202 précitée du bouton-poussoir 200 étant réalisée sur chaque joue de manière que l'axe de transmission constituant l'élément de transmission 201 traverse de part en part lesdites joues en passant dans ladite encoche et avantageusement fasse saillie extérieurement du profil du bouton-poussoir 200. Par ailleurs, le bras 2' dans la rainure 203 duquel passe l'élément de transmission 201 est logé dans ladite encoche de manière librement pivotante comme on le conçoit bien à partir des figures 10 à 12.

En outre, la partie recourbée 211 de l'élément allongé comprend deux flasques dont on voit le flasque 211a, disposés de part et d'autre extérieurement du bouton-poussoir, chaque flasque comportant la saignée 212 précitée, les parties en saillie de l'élément de transmission 201 pénétrant dans la saignée 212 de chaque flasque.

Le fonctionnement de ce dispositif est particulièrement simple.

A partir de la troisième position de réenclenchement représentée à la figure 12, par action sur le bouton-poussoir 200 dans le sens de la flèche représentée à la figure 12 l'élément de transmission 201 est amené à coulisser dans la rainure 203 et dans la saignée 212 jusqu'à aboutir dans son prolongement 212a pour aboutir à la position enclenchée représentée à la figure 10 pour laquelle le bras 2' est en position de service. Lors du déverrouillage du dispositif de verrouillage 204 sous l'effet du moyen de déclenchement automatique MDA et sous l'effet des divers moyens de rappel tels que le ressort 3, l'élément allongé du dispositif de verrouillage se déplace vers la droite dans le sens de la flèche R représentée à la figure 11 et l'élément de transmission 201 se déplace dans la fente 202 du bouton-poussoir jusqu'à aboutir à la position représentée à la figure 11 pour laquelle l'élément de transmission 201 est dans la deuxième position déclenchée précitée. Lorsque l'élément de transmission 201 bute contre le bord latéral de la fente 202, il se produit un léger choc avec l'arrêt concomitant du mouvement vers la droite du dispositif de verrouillage 204 amenant l'élément de transmission 201 à quitter le prolongement 212a de la saignée 212 pour revenir dans la saignée 212 proprement dite en libérant ainsi le bouton-poussoir 200 qui remonte en position hors fonctionnement comme représenté à la figure 12, l'élément de transmission 201 étant alors revenu dans sa troisième position de réenclenchement, lequel mouvement a ramené le dispositif de verrouillage 204 en position verrouillée comme on le voit bien à la figure 12.

## Revendications

1. Dispositif, montable dans un bâti (1), de commande du déplacement d'un bras (2; 2'; 110) entre au moins deux positions, une première position dite d'arrêt et une deuxième position dite de service, comprenant un organe (4; 60; 70; 200), déplaçable en translation et/ou en rotation dans le plan de déplacement du bras entre au moins deux positions, une première position dite «hors fonctionnement», correspondant à ladite position d'arrêt du bras et une deuxième position dite «en fonctionnement» correspondant à ladite position de service du bras, de commande dudit bras (2; 2'; 110) par l'intermédiaire d'un élément de transmission (5; 70b; 100; 118; 201) prenant appui sur ledit bras de manière librement coulissante pour permettre le déplacement dudit élément de transmission le long dudit bras et dans son plan de déplacement et entre trois positions distinctes avantageusement non alignées, une première position dite enclenchée pour laquelle ledit bras (2; 2'; 110) est dans ladite position de service, une deuxième position dite déclenchée et une troisième position dite de réenclenchement ou d'armement pour lesquelles deuxième et troisième positions ledit bras (2; 2'; 110) est dans ladite position d'arrêt; et un dispositif de verrouillage (7; 204) comprenant un élément allongé monobloc (13; 50; 70a; 100b; 125; 205) prenant appui, dans la position verrouillée, à une extrémité contre une butée d'arrêt (14; 55; 210) tandis que l'autre extrémité coopère avec ledit élément de transmission, ledit dispositif de verrouillage étant deplaçable entre au moins deux positions, une première position dite «verrouillée» et une deuxième position dite «déverrouillée» et reprenant par ailleurs sa position verrouillée lorsque l'élément de transmission est déplacé vers sa troisième position de réenclenchement, caractérisé en ce que l'extrémité de l'élément allongé monobloc, (13; 50; 70a; 100b; 125; 205) opposée à l'extrémité prenant appui contre ladite butée d'arrêt (14; 55; 210) est solidaire dudit élément de transmission (5; 70b; 100; 118; 201).

2. Dispositif selon la revendication 1, caractérisé en ce que l'élément de transmission (5; 70b; 100; 118) précité est constitué par l'une (5b; 71; 101; 119a) des deux extrémités d'une biellette dite de transmission dont l'autre extrémité (5a; 100a) coopère avec l'organe de commande précité.

3. Dispositif selon la revendication 2, caractérisé en ce que l'extrémité (5b, 71; 101; 119a) de la biellette constituant l'élément de transmission prend appui par contact roulant ou glissant sur le bras (2; 110) précité tandis que l'autre extrémité (5a; 100a) coopérant avec l'organe de commande est articulée sur celui-ci.

4. Dispositif selon la revendication 2 ou 3, caractérisé en ce que le bras (2) précité est incliné par rapport à la biellette selon un angle d'inclinaison prédéterminé.

5. Dispositif selon l'une des revendications précédentes, caractérisé en ce que le bras (2; 2') précité est monté pivotant et coulissant à une de ses extrémités dans une encoche (16) réalisée dans le bâti (1), des moyens de rappel du bras repoussant ledit bras vers le fond de ladite encoche (16).

6. Dispositif selon la revendication 1, caractérisé en ce que l'extrémité (13b) de l'élément allongé (13) solidaire de l'élément de transmission (5) est articulée sur ledit élément de transmission (5).

7. Dispositif selon la revendication 1, caractérisé en ce que la butée d'arrêt (14) précitée est fixe et est formée par un épaulement (22) contre lequel vient buter l'extrémité correspondante (13a) de l'élément allongé (13).

8. Dispositif selon la revendication 1, caractérisé en ce que l'élément allongé (50) précité est monté pivotant selon un axe (51) de position fixe disposé en un point espacé de ses extrémités de manière que son extrémité (50a) opposée à celle (50b) solidaire de l'élément de transmission (5) soit espacée d'un jeu prédéterminé en position verrouillée de la butée d'arrêt (52) précitée en y étant repoussée par un moyen de rappel notamment élastique, tel qu'un ressort.

9. Dispositif selon la revendication 8, caractérisé en ce que la butée d'arrêt (52) précitée est mobile et un moyen de déclenchement automatique (MDA) précité est prévu pour agir sur la butée d'arrêt (52) afin de déplacer ladite butée d'arrêt pour déverrouiller le dispositif de verrouillage (7).

10. Dispositif selon l'une des revendications 2 à 4, caractérisé en ce que la biellette de transmission dont une de ses extrémités constitue l'élément de transmission et le dispositif de verrouillage précité sont réalisés en une seule pièce monobloc constituée par une barre (100) ayant en un endroit espacé de ses extrémités un coude élastique (101) constituant l'élément de transmission précité.

11. Dispositif selon l'une des revendications 2 à 4, caractérisé en ce que la biellette de transmission dont une de ses extrémités constitue l'élément de transmission précité, le dispositif de verrouillage et l'organe de commande sont réalisés en une seule pièce monobloc (70).

12. Dispositif selon l'une des revendications 2 à 11, caractérisé en ce que l'organe de commande précité est constitué par un bouton-poussoir (60; 70c; 200) déplaçable en translation dans une encoche (61; 199) du bâti.

13. Dispositif selon la revendication 12, caractérisé en ce que le bouton-poussoir (60) comporte à son extrémité coopérant avec la biellette (5) deux épaulement (62, 63) formant saillie extérieurement disposés de part et d'autre de ladite extrémité et de manière avantageusement symétrique, un épaulement (62) servant de point d'appui du moyen de rappel (64) précité de l'organe de commande vers la position hors fonctionnement et l'autre épaulement (63) coopérant avec un évidement correspondant (65) du bâti (1) dans la deuxième position en fonctionnement précité.

14. Dispositif selon l'une des revendications précédentes, caractérisé en ce que la biellette de transmission comprend un corps creux (118) dans lequel coulisse une tige (119) comportant une collerette de retenue (120) d'un ressort (121) tendant à repousser la tige (119) hors du corps creux, ladite collerette de retenue (120) servant également de butée de coulissement de ladite tige dont l'extrémité libre (119a) sert du point d'appui de la biellette sur le bras (110).

15. Dispositif selon l'une des revendications 3 à 6, caractérisé en ce que l'élément allongé (13) précité comprend une partie en forme de tige dont le déplacement est guidé entre au moins deux butées fixes (27, 28), la butée d'arrêt (14) précitée de l'extrémité (13a) de l'élément allongé opposée à celle (17b) solidaire de l'élément de transmission étant mobile et prévue actionnée par le moyen de déclenchement automatique (MDA) précité pour déverrouiller le dispositif de verrouillage (7).

16. Dispositif selon la revendication 15, caractérisé en ce que l'organe de commande précité est constitué par un bouton-poussoir (200) déplaçable en translation dans une encoche (199) du bâti, lequel bouton-poussoir (200) comprend vers son extrémité coopérant avec l'élément de transmission (201) précité une fente (202) disposée sensiblement perpendiculairement à l'axe de translation du bouton-poussoir (200); l'élément de transmission (201) précité étant constitué par un axe de transmission logé dans ladite fente (202) et passant par ailleurs à travers une rainure (203) réalisée dans la masse du bras (2') et le long du bras (2') d'une distance prédéterminée; en ce que le dispositif de verrouillage (204) a son élément allongé (205) précité qui comprend à son extrémité solidaire de l'élément de transmission une partie recourbée (211a) le long du bouton-poussoir (200) et comportant une saignée (212) dans laquelle pénètre l'élément de transmission (201), laquelle saignée (212) est disposée principalement sensiblement parallèlement à l'axe de translation du bouton-poussoir (200) et ayant un prolongement de forme appropriée disposé généralement sensiblement perpendiculairement à l'axe de translation du bouton-poussoir.

17. Dispositif selon la revendication 16, caractérisé en ce que le bouton-poussoir (200) comprend à son extrémité coopérant avec l'élément de transmission une encoche centrale définissant deux joues d'extrémité au bouton-poussoir, la fente (202) précitée du bouton-poussoir étant réalisée sur chaque joue de manière que l'axe de transmission de l'élément de transmission traverse de part en part lesdites joues en passant dans ladite encoche et avantageusement fasse saillie extérieurement des profils du bouton-poussoir, en ce que le bras (2') précité dans la rainure (203) duquel passe l'axe de transmission (201) de l'élément de transmission est logé dans ladite encoche de manière librement pivotante; et en ce que la partie recourbée (211) de l'élément allongé comprend deux flasques (211a) disposés de part et d'autre extérieurement du bouton-poussoir (200), chaque flasque comportant la saignée (212) précitée, les extrémités en saillie de l'axe de transmission pénétrant dans la saignée (212) de chaque flasque.

18. Dispositif selon l'une quelconque des revendications 1 à 10 et 17, caractérisé en ce que l'élément allongé (13) précité comporte un prolongement (30) éventuellement élastique formant profil de came permettant par coopération avec l'une (27) des butées précitées et/ou des moyens de guidage précités lors du déplacement de l'organe de commande de la deuxième position à la première position de ramener l'extrémité (13a) opposée libre de l'élément allongé (13) en position verouillée.

19. Application du dispositif de commande selon l'une quelconque des revendications précédentes comme interrupteur, caractérisée en ce que le bras (2) précité est électriquement conducteur et comprend à son extrémité libre un plot (8) de contact coopérant dans la deuxième position précitée avec un élément de contact (9) fixe comportant un plot de contact (10) correspondant et électriquement conducteur.

20. Application selon la revendication 19, pour former un interrupteur multipolaire, caractérisée en ce qu'elle comprend plusieurs dispositifs selon l'une des revendications 1 à 10, disposés en parallèle; et en ce qu'il est prévu avantageusement un moyen (34) d'accouplement des organes de commande entre eux.

21. Application selon la revendication 20, caractérisée en ce qu'un arbre pivotant unique est disposé près de l'extrémité (13a) de l'élément allongé de chaque dispositif précité opposé à celle solidaire de l'élément de transmission (5) et comprend des prolongements (36) associés auxdites extrémités (13a) et en nombre égal au nombre d'éléments allongés, susceptibles par un déplacement relatif des éléments allongés avec les butées d'arrêt (14) avec lesquelles ils coopèrent, de rompre l'appui des éléments allongés (13) contre les butées d'arrêt (14), ledit arbre pivotant étant pourvu d'une lamelle rigide (36) dans l'axe de débattement ou de déclenchement de chaque élément allongé de manière que lorsqu'un élément allongé est déclenché, ledit élément allongé déclenché agit sur la lamelle associée et entraîne le pivotement dudit arbre pivotant et des prolongements qui lui sont solidaires et qui provoquent à leur tour le déclenchement des autres dispositifs de verrouillage.

## Claims

1. Device to be mounted in a frame (1) for the control of the displacement of an arm (2; 2'; 110) between at least two positions, a first so-called stop position and a second so-called service position, comprising a member (4; 60; 70; 200) displaceable in translatory motion and/or in rotation within the plane of displacement of the arm between at least two positions, a first so-called «inoperative» position corresponding to the said stop position of the arm and a second so-called «operative» position corresponding to the said service position of the arm, of control of the said arm (2; 2'; 110) through the medium of a transmission element (5; 70b; 100; 118; 201) bearing onto the said arm in a freely slidable manner so as to allow the displacement of the said transmission element along the said arm and within its plane of displacement and between three distinct advantageously non-aligned positions, a first so-called engaged position wherein the said arm (2; 2'; 110) is in the said service position, a second so-called released position and a third so-called reset or set position for which second and third positions the said arm (2; 2'; 110) is in the said stop position; and a locking device (7; 204) comprising an integral elongated element (13; 50; 70; 100b; 125; 205) bearing in the locked position at one end against an arresting stop (14; 55; 210) whereas the other end co-operates with the said transmission element, the said locking device being displaceable between at least two positions, a first so-called «locked position» and a second so-called «unlocked position» and assuming besides again its locked position when the transmission element is moved towards its third reset position, characterized in that the end of the integral elongated element (13; 50; 70a; 100b; 125; 205) opposite to the end bearing against the said arresting stop (14; 55; 210) is rigidly connected to the said transmission element (5; 70b; 100; 118; 201).

2. Device according to claim 1, characterized in that the aforesaid transmission element (5; 70b; 100; 118) is constituted by one (5b; 71; 101; 119a) of the two ends of a so-called transmission connecting-rod the other end (5a; 100a) of which co- poerates with the aforesaid controLmember.

3. Device according to claim 2, characterized in that the end (5b; 71; 101; 119a) of the connecting-rod constituting the transmission element is bearing through rolling or sliding contact on the aforesaid arm (2; 110) whereas the other end (5a; 100a) co-operating with the control member is pivotally connected thereto.

4. Device according to claim 2 or 3, characterized in that the aforesaid arm (2) is inclined with respect to the connecting-rod according to a predetermined angle of slope.

5. Device according to one of the foregoing claims, characterized in that the aforesaid arm (2; 2') is pivotally and slidably mounted with one of its ends into a notch (16) formed in the frame (1), arm return means pushing the said arm towards the back end of the said notch (16).

6. Device according to claim 1, characterized in that the end (13b) of the elongated element (13) rigidly connected to the transmission element (5) is pivotally connected to the said transmission element (5).

7. Device according to claim 1, characterized in that the aforesaid arresting stop (14) is stationary and formed of a shoulder (22) against which the corresponding end (13a) of the elongated element (13) is caused to abut.

8. Device according to claim 1, characterized in that the aforesaid elongated element (50) is pivotally mounted about an axis (51) with a fixed position located at a point spaced from its ends so that its end (50a) opposite to that (50b) rigidly connected to the transmission element (5) be spaced by a predetermined clearance in the locked position from the aforesaid arresting stop (52) while being urged thereto by a in particular resilient return means such as a spring.

9. Device according to claim 8, characterized in that the aforesaid arresting stop (52) is movable and an aforesaid automatic releasing means (MDA) is provided to act upon the arresting stop (52) in order to displace the said arresting stop for unlocking the locking device (7).

10. Device according to one of claims 2 to 4, characterized in that the transmission connecting-rod one of its ends of which constitutes the transmission element and the aforesaid locking device are made in one single integral piece constituted by a bar (100) having at a place spaced from its ends a resilient bend (101) constituting the aforesaid transmission element.

11. Device according to one of claims 2 to 4, characterized in that the transmission connecting-rod one of its ends of which constitutes the aforesaid transmission element, the locking device and the control member are made in one single integral piece (70).

12. Device according to one of claims 2 to 11, characterized in that the aforesaid control member is constituted by a push-button (60; 70c; 200) displaceable in translatory motion within a notch (61; 199) of the frame.

13. Device according to claim 12, characterized in that the push button (60) comprises at its end co-operating with the connecting-rod (5) two outward projecting shoulders (62, 63) arranged on either side of the said end and in an advantageously symmetric manner, one shoulder (62) serving as a bearing point to the aforesaid means (64) for returning the control member to its inoperative position and the other shoulder (63) co-operating with a corresponding recess (65) of the frame (1) in the aforesaid second operative position.

14. Device according to one of the foregoing claims, characterized in that the transmission connecting-rod comprises a hollow body (118) in which is sliding a rod (119) comprising a collar (120) for retaining a spring (121) tending to push the rod (119) out of the hollow body, the said retaining collar (120) also serving as a stop for the sliding of the said rod the free end (119a) of which serves as a bearing point of the connecting-rod onto the arm (110).

15. Device according to one of claims 3 to 6, characterized in that the aforesaid elongated element (13) comprises a rod-shaped part the displacement of which is guided between at least two stationary stops (27, 28), the aforesaid arresting stop (14) for that end (13a) of the elongated element which is opposite to that (17b) rigidly connected with the transmission element being movable and provided to be operated by the aforesaid automatic releasing means (MDA) to unlock the locking device (7).

16. Device according to claim 15, characterized in that the aforesaid control member is constituted by a push-button (200) displaceable in translatory motion within a notch (199) of the frame, which push-button (200) comprises towards its end co-operating with the aforesaid transmission element (201) a slot (202) arranged substantially perpendicularly to the axis of translatory motion of the push-button (200); the aforesaid transmission element (201) being constituted by a transmission pin accommodated in the said slot (202) and passing moreover through a groove (203) formed in the body of the arm (2') and along the arm (2') over a predetermined distance; in that the locking device (204) has its aforesaid elongated element (205) which comprises at its end rigidly connected to the transmission element a curved portion (211a) along the push-button (200) and comprising a cut (212) into which extends the transmission element (201), which cut (212) is arranged mainly substantially parallel to the axis of translatory motion of the push-button (200) and having an extension of suitable shape disposed generally substantially perpendicularly to the axis of translatory motion of the push-button.

17. Device according to claim 16, characterized in that the push-button (200) comprises at its end co-operating with the transmission element a central notch defining two end cheeks at the push-button; the aforesaid slot (202) of the push-button being formed on each cheek so that the transmission pin of the transmission element extends fully through the said cheeks while passing into the said notch and advantageously projects outwards of the profiles of the push-button, in that the aforesaid arm (2') into the groove (203) of which passes the transmission pin (201) of the transmission element is accommodated in the said notch in a freely swinging manner; and in that the curved portion (211) of the elongated element comprises two flanges (211a) arranged on either side outwards of the push-button (200), each flange comprising the aforesaid cut (212), the projecting ends of the transmission pin extending into the cut (212) of each flange.

18. Device according to any one of claims 1 to 10 and 17, characterized in that the aforesaid elongated element (13) comprises a possibly resilient extension (30) forming a cam profile and allowing through co-operation with one (27) of the aforesaid stops and/or of the aforesaid guide means during the displacement of the control member from the second position to the first position to bring the free opposite end (13a) of the elongated element (13) back to the locked position.

19. Application of the control device according to any one of the foregoing claims as a switch, characterized in that the aforesaid arm (2) is electrically conducting and comprises at its free end a contact piece (8) co-operating in the aforesaid second position with a stationary contact element (9) comprising a corresponding contact piece (10) and electrically conducting.

20. Application according to claim 19, to form a multiple-pole switch, characterized in that it comprises several devices according to one of the claims 1 to 10, disposed in parallel relationship; and in that there is advantageously provided a means (34) for coupling the control members to each other.

21. Application according to claim 20, characterized in that a single pivoting shaft is arranged near the end (13a) of the elongated element of each aforesaid device opoosite to that rigidly connected to the transmission element (5) and comprises extensions (36) associated with the said ends (13a) and in a number equal to the number of elongated elements and adapted through a relative displacement of the elongated elements together with the arresting stops (14) with which they are co-operating to disengage the elongated elements (13) from the arresting stops

(14), the said pivoting shaft being provided with a rigid strip (36) in the axis of travel or release of each elongated element so that, when one elongated element is released, the said released elongated element would act upon the associated strip and cause the pivoting of the said pivoting shaft and of the extensions which are rigidly connected thereto and which in turn would induce the release of the other locking devices.

## Patentansprüche

1. In einen Rahmen (1) einbaubare Vorrichtung zur Steuerung der Verschiebung eines Armes (2; 2'; 110) zwischen wenigstens zwei Stellungen, einer ersten sogenannten Stillstandstellung und einer zweiten sogenannten Dienststellung, mit einem in der Verschiebungsebene des Armes zwischen zwei Stellungen, einer ersten der besagten Stillstandstellung des Armes entsprechenden sogenannten «Ausserbetriebsstellung» und einer zweiten der besagten Dienststellung des Armes entsprechenden sogenannten «Betriebsstellung», parallelverschiebbaren und/oderdrehbaren Glied (4; 60; 70; 200) zur Betätigung des besagten Armes (2; 2'; 110) über ein sich frei gleitbar an dem besagten Arm abstützenden Übertragungselement (5; 70b; 100; 118; 201), um die Verschiebung des besagten Übertragungselementes entlang des besagten Armes und in seiner Verschiebungsebene zwischen drei verschiedenen vorteilhafterweise nicht fluchtenden Stellungen, einer ersten sogenannten eingeschalteten Stellung bei welcher der besagte Arm (2; 2'; 110) in der besagten Dienststellung ist, einer zweiten sogenannten ausgeschalteten Stellung und einer dritten sogenannten Wiedereinschaltungs- bzw. Rückstellungsstellung bei welcher zweiter und dritter Stellung der besagte Arm (2; 2'; 110) in der besagten Stillstandstellung ist, zu ermöglichen; und einer Verriegelungsvorrichtung (7; 204) mit einem länglichen einstückigen sich in der verriegelten Stellung mit einem Ende an einem Begrenzungsanschlag (14; 55; 210) abstützenden Element (13; 50; 70a; 100b; 125, 205), während das andere Ende mit dem besagten Übertragungselement zusammenwirkt, wobei die besagte Verriegelungsvorrichtung zwischen wenigstens zwei Lagen, einer ersten sogenannten «verriegelten» Lage und einer zweiten sogenannten «entriegelten» Lage verschiebbar ist und ausserdem seine verriegelte Lage wieder einnimmt, wenn das Übertragungselement zu seiner dritten Wiedereinschaltungsstellung hin verschoben wird, dadurch gekennzeichnet, dass dasjenige Ende des länglichen einstückigen Elementes (13; 50; 70a; 100b; 125; 205), welches dem sich an dem besagten Begrenzungsanschlag (14; 55; 210) abstützenden Ende entgegengesetzt ist, mit dem besagten Übertragungselement (5; 70b; 100; 118; 201) fest verbunden ist.

2. Vorrichtung nach Anspruch 1, dadurch gekennzeichnet, dass das vorgenannte Übertragungselement (5; 70b; 100; 118) durch eines (5; 71; 101; 119a) der beiden Enden eines sogenannten Übertragungslenkers dessen andere Ende (5a; 100a) mit dem vorgenannten Steuerglied zusammenwirkt, gebildet ist.

3. Vorrichtung nach Anspruch 2, dadurch gekennzeichnet, dass das, das Übertragungselement bildende Ende (5b, 71; 101; 119a) des Lenkers sich durch rollende oder gleitende Berührung an dem vorgenannten Arm (2; 110) abstützt, während das andere mit dem Steuerglied zusammenwirkende Ende (5a; 100a) an diesem angelenkt ist.

4. Vorrichtung nach Anspruch 2 oder 3, dadurch gekennzeichnet, dass der vorgenannte Arm (2) in bezug auf den Lenker gemäss einem vorbestimmten Neigungswinkel geneigt ist.

5. Vorrichtung nach einem der vorangehenden Ansprüche, dadurch gekennzeichnet, dass der vorgenannte Arm (2; 2') mit einem seiner Enden schwenkbar und gleitbar in einer in dem Rahmen (1) gebildeten Aussparung (16) angeordnet ist, wobei Armrückstellmittel den besagten Arm zum Grund der besagten Aussparung (16) hin zurückschieben.

6. Vorrichtung nach Anspruch 1, dadurch gekennzeichnet, dass das fest mit dem Übertragungselement (5) verbundene Ende (13b) des länglichen Elementes (13) an dem besagten Übertragungselement (5) angelenkt ist.

7. Vorrichtung nach Anspruch 1, dadurch gekennzeichnet, dass der vorgenannte Begrenzungsanschlag (14) ortsfest und durch eine Schulter (22) gegen welche das entsprechende Ende (13a) des länglichen Elementes (13) zum Anschlag kommt, gebildet ist.

8. Vorrichtung nach Anspruch 1, dadurch gekennzeichnet, dass das vorgenannte längliche Element (50) schwenkbar um seine an einem im Abstand von seinen Enden liegenden Punkt liegende ortsfeste Achse (51) angeordnet ist, so dass sein demjenigen mit dem Übertragungselement (5) fest verbundenen Ende (50b) entgegengesetztes Ende (50a) über ein vorbestimmtes Spiel in der verriegelten Lage von dem vorgenannten Begrenzungsanschlag (52) entfernt ist und dabei in diese Lage durch ein insbesondere elastisches Rückstellmittel wie eine Feder zurückgeschoben wird.

9. Vorrichtung nach Anspruch 8, dadurch gekennzeichnet, dass der vorgenannte Begrenzungsanschlag (52) beweglich ist und ein vorgenanntes selbsttätiges Ausschaltungsmittel (MDA) vorgesehen ist, um auf den Begrenzungsanschlag (52) zu wirken, um den besagten Begrenzungsanschlag zur Entriegelung der Verriegelungsvorrichtung (7) zu verschieben.

10. Vorrichtung nach einem der Ansprüche 2 bis 4, dadurch gekennzeichnet, dass der Übertragungslenker dessen eines seiner Enden das Übertragungselement bildet und die vorgenannte Verriegelungsvorrichtung aus einem einzigen durch eine Stange (100) gebildeten Blockstück hergestellt sind, welche an einem sich im Abstand von deren Enden befindenden Stelle eine elastische das vorgenannte Übertragungselement bildende Kröpfung (101) hat.

11. Vorrichtung nach einem der Ansprüche 2 bis 4, dadurch gekennzeichnet, dass der Übertragungslenker dessen eines seiner Enden das vorgenannte Übertragungselement bildet, die Verriegelungsvorrichtung und das Steuerglied aus einem einzigen Blockstück (70) hergestellt sind.

12. Vorrichtung nach einem der Ansprüche 2 bis 11, dadurch gekennzeichnet, dass das vorgenannte Steuerglied durch einen in einer Aussparung (61; 199) des Rahmens parallelverschiebbaren Druckknopf (60; 70c; 200) gebildet ist.

13. Vorrichtung nach Anspruch 12, dadurch gekennzeichnet, dass der Druckknopf (60) an seinem mit dem Lenker (5) zusammenwirkenden Ende zwei nach aussen vorragende, beiderseits des besagten Endes und vorteilhafterweise symmetrisch angeordnete Schultern (62, 63) aufweist, wobei eine Schulter (62) als Stützpunkt des vorgenannten Mittels (64) zur Rückstellung des Steuerglieds zu der Ausserbetriebsstellung hin dient und die andere Schulter (63) mit einer entsprechenden Ausnehmung (65) des Rahmens (1) in der vorgenannten zweiten Betriebsstellung zusammenwirkt.

14. Vorrichtung nach einem der vorangehenden Ansprüche, dadurch gekennzeichnet, dass der Übertragungslenker einen hohlen Körper (118) umfasst, in welchem eine Stange (119) mit einem Rückhaltebund (120) für eine nach dem Herausschieben der Stange (119) aus dem hohlen Körper trachtende Feder (121) gleitet, wobei der besagte Rückhaltebund (120) auch als Gleitverschiebungsanschlag für die besagte Stange dient, deren freies Ende (119a) als Stützpunkt des Lenkers an dem Arm (110) dient.

15. Vorrichtung nach einem der Ansprüche 3 bis 6, dadurch gekennzeichnet, dass das vorgenannte längliche Element (13) einen stangenförmigen Teil dessen Verschiebung zwischen wenigstens zwei ortsfesten Anschlägen (27, 28) geführt wird, umfasst, wobei der vorgenannte Begrenzungsanschlag (14) des dem mit dem Übertragungselement festverbundenen Ende (17b) entgegengesetzten Endes (13a) des länglichen Elementes bewegbar ist und vorgesehen ist, um durch das vorgenannte selbsttätige Ausschaltungsmittel (MDA) zwecks Entriegelung der Verriegelungsvorrichtung (7) betätigt zu werden.

16. Vorrichtung nach Anspruch 15, dadurch gekennzeichnet, dass das vorgenannte Steuerglied durch einen in einer Aussparung (199) des Rahmens parallelverschiebbaren Druckknopf (200) gebildet ist, welcher Druckknopf (200) im Bereich seines mit dem vorgenannten Übertragungsglied (201) zusammenwirkenden Endes einen im wesentlichen senkrecht zu der Parallelverschiebungsachse des Druckknopfes (200) angeordneten Schlitz (202) aufweist; wobei das vorgenannte Übertragungselement (201) durch einen in dem besagten Schlitz (202) untergebrachten und ausserdem eine in der Masse des Armes (2') und entlang des Armes (2') über eine vorbestimmte Strecke angeordnete Nut (203) durchsetzenden Übertragungsstift (202) gebildet ist; und dass bei der Verriegelungsvorrichtung (204) deren vorgenanntes längliches Element (205) an seinem mit dem Übertragungselementfestverbundenen Ende einen entlang des Druckknopfes (200) gekrümmten Teil (211a) mit einem Einschnitt (212) in welchen das Übertragungselement (201) eingreift, aufweist, welcher Einschnitt (212) hauptsächlich mit der Parallelverschiebungsachse des Druckknopfes (200) im wesentlichen gleichgerichtet angeordnet ist und eine im allgemeinen im wesentlichen senkrecht zu der Parallelverschiebungsachse des Druckknopfes angeordnete Verlängerung geeigneter Gestalt hat.

17. Vorrichtung nach Anspruch 16, dadurch gekennzeichnet, dass der Druckknopf (200) an seinem mit dem Übertragungselement zusammenwirkenden Ende eine zwei Endbacken des Druckknopfes gestaltende mittlere Aussparung umfasst, wobei der vorgenannte Schlitz (202) des Druckknopfes an jeder Backe angeordnet ist, damit der Übertragungsstift des Übertragungselementes vollständig die besagten Backen durchsetzt und sich in die besagte Aussparung hinein erstreckt und vorteilhafterweise nach aussen der Profile des Druckknopfes hervorsteht, und dass der vorgenannte Arm (2') in dessen Nut (203) der Übertragungsstift (201) des Übertragungselementes eingreift, in der besagten Aussparung frei schwenkend untergebracht ist; und dass der gekrümmte Teil (211) des länglichen Elementes zwei beiderseits ausserhalb des Druckknopfes (200) angeordnete Flanschen (211a) umfasst, wobei jeder Flansch den vorgenannten Einschnitt (212) aufweist und die vorstehenden Enden des Übertragungsstiftes in den Einschnitt (212) jedes Flansches eingreifen.

18. Vorrichtung nach irgendeinem der Ansprüche 1 bis 10 und 17, dadurch gekennzeichnet, dass das vorgenannte längliche Element (13) einen ggf. elastischen einen Nockenprofil bildenden Ansatz (30) aufweist, um durch Zusammenwirkung mit einem (27) der vorgenannten Anschläge und/oder mit vorgenannten Führungsmitteln bei der Verschiebung des Steuergliedes von der zweiten Stellung zur ersten Stellung, die Rückführung des freien entgegengesetzten Endes (13a) des länglichen Elementes (13) in die verriegelte Lage zu ermöglichen.

19. Anwendung der Steuervorrichtung nach irgendeinem der vorangehenden Ansprüche als Schalter, dadurch gekennzeichnet, dass der vorgenannte Arm (2) elektrisch leitfähig ist und an seinem freien Ende ein in der vorgenannten zweiten Stellung mit einem ein entsprechendes und elektrisch leitfähiges Kontaktstück (10) aufweisenden ortsfesten Kontaktelement (9) zusammenwirkendes Kontaktstück (8) aufweist.

20. Anwendung nach Anspruch 19, um einen mehrpoligen Schalter zu bilden, dadurch gekennzeichnet, dass sie mehrere parallel angeordnete Vorrichtungen gemäss einem der Ansprüche 1 bis 10 umfasst und dass vorteilhafterweise ein Mittel (34) zur Kupplung der Steuerglieder miteinander vorgesehen ist.

21. Anwendung nach Anspruch 20, dadurch gekennzeichnet, dass eine einzige Schwenkwelle neben demjenigen Ende (13a) des länglichen Elementes jeder vorgenannten Vorrichtung, welche dem mit dem Übertragungselement (5) festverbundenen Ende entgegengesetzt ist, angeordnet ist und den besagten Enden (13a) zugeordnete Ansätze (36) in einer der Anzahl von länglichen Elementen gleichen Anzahl umfasst, welche fähig sind, durch eine Relativverschiebung der länglichen Elemente zusammen mit den Begrenzungsanschlägen (14) mit welchen sie zusammenwirken, die Abstützung der länglichen Elemente (13) an den Begrenzungsanschlägen (14) zu unterbrechen, wobei die besagte Schwenkwelle mit einem steifen Blättchen (35) in der Ausschlag- bzw. Ausschaltungsachse jedes länglichen Elementes vorgesehen ist, so dass, wenn ein längliches Element ausgeschaltet ist, das besagte ausgeschaltete längliche Element auf das zugeordnete Blättchen einwirkt und das Verschwenken der besagten Schwenkwelle und der mit dieser festverbundenen Ansätze veranlasst, welche ihrerseits das Ausschalten der anderen Verriegelungsvorrichtungen veranlassen.
